# EUROPÄISCHE PATENTSCHRIFT

(11) **EP 0 671 784 B1**
(45) Veröffentlichungstag und Bekanntmachung des Hinweises auf die Patenterteilung: **06.11.1996**
(21) Anmeldenummer: 95103109.5
(22) Anmeldetag: 04.03.1995
(51) Int. Cl.: H01R 13/514

(54) **Modular aufgebautes elektrisches Steckverbindungssystem**
Electrical connection system of modular construction
Système de connexion électrique modulaire

(30) Priorität: 09.03.1994 DE 4407796
(43) Veröffentlichungstag der Anmeldung: 13.09.1995
(73) Patentinhaber: Leopold Kostal GmbH & Co. KG, D-58507 Lüdenscheid (DE)
(72) Erfinder: Buhle, Klaus, D-58239 Schwerte (DE); Hess, Anton-Josef, D-58119 Hagen (DE); Holle, Wolfgang, D-58642 Iserlohn (DE)

(56) Entgegenhaltungen:
- EP-A- 0 132 535
- EP-A- 0 360 625
- EP-A- 0 548 941

## Beschreibung

Die vorliegende Erfindung geht von einem entsprechend dem Oberbegriff des Hauptanspruches konzipierten elektrischen Steckverbindungssystem aus.

Ein solches an elektrische Leitungen angeschlossenes elektrisches Steckverbindungssystem ist z.B. dafür vorgesehen, um über seine einzelnen Steckverbindungsteile zu entsprechend ausgebildeten Gegen-Steckverbindungsteilen eine elektrisch leitende, wieder lösbare Verbindung zwischen den Endbereichen von elektrischen Leitungen bzw. zwischen den Endbereichen von elektrischen Leitungen und zugeordneten elektrischen Aggregaten zu ermöglichen.

Durch die EP-A-0 548 941 ist ein dem Oberbegriff des Hauptanspruches entsprechendes elektrisches Steckverbindungssystem bekanntgeworden. Dieses vorbekannte Steckverbindungssystem besteht aus einem Zentralgehäuse und zumindest zwei dem Zentralgehäuse direkt zugeordneten anderen Gehäuseteilen. Die an das Zentralgehäuse angeformten Verriegelungselemente greifen einerseits in die Aufnahmekammern des ersten zugeordneten Gehäuses und andererseits in die Aufnahmekammern des zweiten zugeordneten Gehäuses hinein. Sowohl das Zentralgehäuse als auch die beiden zugeordneten Gehäuse sind im wesentlichen kastenförmig ausgebildet, wobei die in die Aufnahmekammern der zugeordneten Gehäuse hineingreifenden Verriegelungselemente in einem dem Rasterabstand der Aufnahmekammern entsprechenden Abstand an die beiden, den Gehäusen zugeordneten Längswänden des Zentralgehäuses angeformt sind. Die beiden dem Zentralgehäuse zugeordneten Gehäuse weisen jeweils eine einzige Reihe von mehreren hintereinanderliegend angeordneten Aufnahmekammern auf und sind an ihrer dem Zentralgehäuse abgewandten Längsseite mit Durchtrittsöffnungen versehen, so daß zumindest ein weiteres Gehäuse anreihbar ist. Über angeformte Clipsarme und Clipsöffnungen werden das Zentralgehäuse und die zugeordneten Gehäuse haltend miteinander in Verbindung gebracht.

Außerdem ist durch die EP-A-0 132 535 ein Steckverbindungssystem bekanntgeworden, welches aus mehreren clipsend aneinanderreihbaren eigenständigen Gehäuseteilen besteht. Jedes der Gehäuseteile ist einerseits mit einem Verriegelungselement und andererseits mit einer Durchtrittsöffnung versehen. Beim Aneinanderreihen der jeweils eine einzige Aufnahmekammer aufweisenden Gehäuseteile, greift das Verriegelungselement des ersten Gehäuseteiles in die Aufnahmekammer eines benachbart angeordneten zweiten Gehäuseteiles ein und verriegelt dabei das in der Aufnahmekammer befindliche Steckkontaktelement.

Desweiteren ist durch die EP-A-0 360 625 ein Steckverbindungssystem bekanntgeworden, welches aus einem Zentralgehäuse und zwei eigenständigen weiteren Gehäuseteilen besteht. Dabei weist das Zentralgehäuse eine einzige Reihe und weisen die beiden zugeordneten Gehäuse jeweils drei Reihen von mehreren hintereinanderliegend angeordneten Aufnahmekammern auf.

Bei solchen vorbekannten elektrischen Steckverbindungssystemen werden ausschließlich identisch ausgebildete Gehäuseteile einem Zentralgehäuse zugeordnet, so daß das Anwendungsspektrum für solche Steckverbindungssysteme relativ begrenzt bleibt.

Der vorliegenden Erfindung liegt die Aufgabe zugrunde, ein modular aufgebautes elektrisches Steckverbindungssystem zu schaffen, das ausgehend von einem Zentralgehäuse durch das Anbringen von verschiedenartig ausgebildeten weiteren Gehäuseteilen bei gleichzeitiger Verriegelung der in die Aufnahmekammern eingebrachten Steckkontaktelemente variantenreich erweiterungsfähig ist.

Erfindungsgemäß wird die Aufgabe durch die im kennzeichnenden Teil des Hauptanspruches angegebenen Merkmale gelöst. Vorteilhaft bei einer derartigen Ausbildung ist, daß sowohl die Verwendung von Gehäuseteilen mit einer einzigen Reihe von mehreren hintereinanderliegend angeordneten Aufnahmekammern, als auch die Verwendung von Gehäuseteilen mit zwei Reihen von mehreren hintereinanderliegend angeordneten Aufnahmekammern ohne weiteres möglich ist.

Weitere vorteilhafte Ausgestaltungen sind in den Unteransprüchen angegeben. Anhand eines Ausführungsbeispieles wird die Erfindung näher erläutert und zwar zeigen
- Fig. 1: eine Draufsicht auf das Zentralgehäuse eines elektrischen Steckverbindungssystemes sowie zwei Satellitengehäuse in Zuordnungsbereitschaft
- Fig. 2: eine Draufsicht auf ein elektrisches Steckverbindungssystem, wobei das Zentralgehäuse beiderseits mit einem Satellitengehäuse bestückt ist und einem Umgehäuse zugeordnet ist
- Fig. 3: eine Seitenansicht des Steckverbindungssystemes, gemäß Fig. 2
- Fig. 4: einen Querschnitt durch ein Steckverbindungssystem, in Höhe des zweiten Teilbereiches in vergrößerter Darstellung

Wie aus der Zeichnung hervorgeht, besteht ein solches modular aufgebautes elektrisches Steckverbindungssystem grundsätzlich aus einem Zentralgehäuse 1, einem einerseits an das Zentralgehäuse 1 anclipsbaren Satellitengehäuses 2 und einem andererseits an das Zentralgehäuse 1 anclipsbaren zweiten Satellitengehäuse 3.

Wie insbesondere aus der Fig. 1 hervorgeht, ist das aus Kunststoff hergestellte Zentralgehäuse 1 und sind die ebenfalls aus Kunststoff hergestellten Satellitengehäuse 2,3 im wesentlichen kastenförmig ausgebildet. Das Zentralgehäuse 1 besteht aus einem ersten kastenförmigen Teilbereich 4, in dem zwei Reihen von jeweils vier hintereinanderliegend angeordneten großen Aufnahmekammern 5 und einem zweiten kastenförmigen Teilbereich 6 in dem elf in einer Reihe hintereinanderliegend angeordnete Aufnahmekammern 7 vorhanden sind. Die Breite des zweiten kastenförmigen Teilbereiches 6 entspricht etwa 1/3 der Breite des ersten kastenförmigen Teilbereiches 4. Mittig ist der zweite Teilbereich 6 des Zentralgehäuses 1 an die eine Schmalwand 8 des ersten Teilbereiches 4 angeformt, so daß beiderseits des zweiten Teilbereiches 6 etwa 1/3 dieser einen Schmalwand 8 frei stehen bleibt. Die gegenüber der einen Schmalwand 8 des ersten Teilbereiches 4 an das freie Ende des zweiten Teilbereiches 6 angeformte Schmalwand 8 entspricht in ihrer Ausdehnung der Breite des ersten Teilbereiches 4. Dabei steht die an den freien Endbereich des zweiten Teilbereiches 6 angeformte andere Schmalwand 8 beiderseits mit ca. 1/3 ihrer Ausdehnung über die Längswände 9 des zweiten Teilbereiches 6 hinaus. So entsteht beiderseits des zweiten Teilbereiches 6 ein durch die Schmalwände 8 begrenzter Zwischenraum 10. Einerseits des Teilbereiches 6 dient der Zwischenraum 10 zur Aufnahme des ersten Satellitengehäuses 2 und andererseits zur Aufnahme des zweiten Satellitengehäuses 3. Wie insbesondere aus der Fig. 3 hervorgeht, sind an die gegenüberliegend angeordneten Schmalwände 8 des Zentralgehäuses 1 jeweils zwei schwalbenschwanzartige Federn 11 angeformt. Die Federn 11 kommen beim Anbringen der beiden Satellitengehäuse 2,3 in entsprechend ausgebildete, in den beiden Schmalseiten 19 eines jeden Satellitengehäuses 2,3 eingeformte Nuten 12 zu liegen. So sind die beiden Satellitengehäuse 2,3 beim Aufschieben auf das Zentralgehäuse 1 definiert geführt, was eine leichte Handhabung ermöglicht. Durch Verclipsen werden die Satellitengehäuse 2,3 in ihrer Endposition gesichert am Zentralgehäuse 1 gehalten. Dazu sind an die beiden Schmalseiten 19 eines jeden der beiden Satellitengehäuse 2,3 zwei elastisch auslenkbare Clipsarme 20 angeformt. Werden die beiden Satellitengehäuse 2,3 dem Zentralgehäuse 1 zugeordnet, so greifen die Clipsarme 20 mit ihren Nasen unter Federspannung in entsprechende Clipsöffnungen 21 der Schmalwände 8 des Zentralgehäuses 1 ein. Wie insbesondere aus Fig. 2 hervorgeht, bildet das Zentralgehäuse 1 mit seinen beiden angebrachten Satellitengehäusen 2,3 einen geschlossenen, rechteckförmigen Kasten.

An jede der beiden Längswände 9 des zweiten Teilbereiches 6 des Zentralgehäuses 1 sind elf Verriegelungselemente 13 und elf Blockierelemente 14 angeformt, welche nasenartig aus den beiden Längswänden 9 des zweiten Teilbereiches 6 hervortreten. Die Anzahl der Verriegelungselemente 13 bzw. Blockierelemente 14 entspricht dabei der Anzahl der in den zugeordneten Satellitengehäusen 2,3 befindlichen Aufnahmekammern 7. Jedes der Verriegelungselemente 13 bzw. Blockierelemente 14 stellt einen Fortsatz einer zwischen zwei Aufnahmekammern 7 vorhandenen Trennwand 15 bzw. den Fortsatz einer die Aufnahmekammern begrenzenden Abschlußwand 16 dar.

Außerdem ist in jede der Aufnahmekammer 7 des Zentralgehäuses 1 eine Durchtrittsöffnung 17 eingeformt, durch die, die an die Längsseite 18 des ersten Satellitengehäuses 2 angeformten Verriegelungselemente 13 bzw. Blockierelemente 14 in die Aufnahmekammern 7 des Zentralgehäuses 1 hineingreifen können. Dabei kommen wie insbesondere aus Fig. 4 hervorgeht, die Verriegelungselemente 13 hinten an die Steckkontaktelemente 22 angeformte Verriegelungsflächen 23 zu liegen und gleichzeitig werden die Blockierelemente 14 mit Kraft auf die angeschlossenen elektrischen Leitungen 24 gepreßt. Somit sind die Steckkontaktelemente 22 gesichert in ihren Aufnahmekammern 7 gehalten, wobei gleichzeitig für eine ausreichende Zugentlastung der an die Steckkontaktelemente 22 angeschlossenen elektrischen Leitungen 24 gesorgt ist. Zum Anschluß der elektrischen Leitungen 24 weisen die Steckkontaktelemente 22 einen mit Schneid-Klemmelementen versehenen Anschlußbereich auf.

Wie desweiteren insbesondere aus der Fig. 1 hervorgeht, weist gleichermaßen jedes der beiden Satellitengehäuse 2,3 elf in einer Reihe hintereinanderliegend angeordnete Aufnahmekammern 7 auf. Jede der Aufnahmekammern 7 der beiden Satellitengehäuse 2,3 ist ebenfalls mit einer Durchtrittsöffnung 17 versehen, durch die, die an die beiden Längswände 9 des Zentralgehäuses 1 angeformten Verriegelungselemente 13 bzw. Blockierelemente 14 in die Aufnahmekammern 7 der beiden Satellitengehäuse 2,3 hineingreifen können. In der gleichen Art und Weise wird auch hier für die Positionssicherung der Steckkontaktelemente 22 in ihren Aufnahmekammern 7 und für die Zugentlastung der angeschlossenen elektrischen Leitungen 24 Sorge getragen.

Weil das Zentralgehäuse 1 nur mit einer Reihe von elf hintereinanderliegenden Aufnahmekammern 7 versehen ist, sind nur an die Längsseite 18 des ersten Satellitengehäuses 2 Verriegelungselemente 13 und Blockierelemente 14 angeformt. Die den beiden Verriegelungswänden 9 des Zentralgehäuses 1 abgewandten Längsseiten 18 der Satellitengehäuse 2,3 weisen weder Durchtrittsöffnungen 17 noch Verriegelungselemente 13 bzw. Blockierelemente 14 auf. Somit weist das elektrische Steckverbindungssystem im wesentlichen glattflächige, geschlossene Außenwände auf.

Wie insbesondere aus Fig. 2 hervorgeht, ist das Steckverbindungssystem mit seinem Zentralgehäuse 1 und seinen beiden Satellitengehäusen 2,3 verschieblich in einem Umgehäuse 25 gehalten. Über ein angeformtes Nut-Federsystem kann das Steckverbindungssystem im Innenraum des Umgehäuses 25 verschoben werden. Das Umgehäuse 25 dient dem Steckverbindungssystem auf bekannte Art und Weise dazu, im Zusammenspiel mit einem Gegen-Steckverbindungssystem durch eine Verschiebebewegung ein leichtes Zusammenführen bzw. Trennen der zugehörigen Steckkontaktelemente zu ermöglichen.

## Patentansprüche

1. Modular aufgebautes elektrisches Steckverbindungssystem, welches aus zumindest drei clipsend aneinanderreihbaren eigenständigen Gehäuseteilen (1,2,3) besteht, die zur Aufnahme von Steckkontaktelementen (22) jeweils mit zumindest einer Aufnahmekammer (7) versehen sind, wobei zumindest eines der eigenständigen Gehäuseteile Verriegelungselemente (13) aufweist, die zur Verriegelung der in den anderen Aufnahmekammern des anderen eigenständigen Gehäuseteiles befindlichen Steckkontaktelementen beim Aneinanderreihen derselben durch entsprechende Durchtrittsöffnungen (17) des anderen Gehäuseteiles in dessen Aufnahmekammern (7) greifen, wobei eines der eigenständigen Gehäuseteile als Zentralgehäuse (1) und zumindest zwei dem Zentralgehäuse direkt zugeordnete andere Gehäuseteile als Satellitengehäuse (2,3) ausgebildet sind und wobei die an das Zentralgehäuse angeformten Verriegelungselemente (13) einerseits in die Aufnahmekammern (7) des ersten Satellitengehäuses (2) und andererseits in die Aufnahmekammern (7) des zweiten Satellitengehäuses (3) hineingreifen, **dadurch gekennzeichnet,** daß die Aufnahmekammern (7) des Zentralgehäuses (1) und die Aufnahmekammern (7) der Satellietengehäuse (2,3) abwechselnd gegeneinander versetzt angeordnet sind, so daß die zwischen zwei Aufnahmekammern (7) vorhandene Trennwand (15) in Höhe der Mittellinie der Aufnahmekammer (7) eines benachbart angeordneten weiteren Gehäuseteiles zu liegen kommt und die Verriegelungselemente (13) des Zentralgehäuses (1) sowie zumindest eines der beiden Satellitengehäuse (2,3) jeweils als Fortsatz einer zwischen zwei Aufnahmekammern (7) vorhandenen Trennwand (15) oder einer Aufnahmekammern (7) begrenzenden Abschlußwand (16) ausgebildet sind.

2. Steckverbindungssystem nach Anspruch 1, dadurch gekennzeichnet, daß sowohl das Zentralgehäuse (1) als auch die Satellitengehäuse (2,3) im wesentlichen kastenförmig ausgebildet sind, wobei die in die Aufnahmekammern (7) der Satellitengehäuse (2,3) hineingreifenden Verriegelungselemente (13) in einem dem Rasterabstand der Aufnahmekammern (7) der Satellitengehäuse (2,3) entsprechenden Abstand jeweils als Fortsatz der Trennwand (15) und Abschlußwand (16) an die beiden, den Satellitengehäusen (2,3) zugeordneten Längswände (9) des Zentralgehäuses (1) angeformt sind.

3. Steckverbindungssystem nach einem der Ansprüche 1 oder 2, dadurch gekennzeichnet, daß das Zentralgehäuse (1) eine einzige Reihe von mehreren hintereinanderliegend angeordneten Aufnahmekammern (7) aufweist, wobei nur in einer der beiden mit den Verriegelungselementen (13) versehenen Längswände (9) Durchtrittsöffnungen (17) vorhanden sind und wobei nur eines der beiden Satellitengehäuse (2) an seiner dem Zentralgehäuse (1) zugeordneten Längsseite (18) mit Verriegelungselementen (13) versehen ist.

4. Steckverbindungssystem nach einem der Ansprüche 1 oder 2, dadurch gekennzeichnet, daß das Zentralgehäuse (1) zwei Reihen von mehreren hintereinanderliegend angeordneten Aufnahmekammern (7) aufweist, wobei in den beiden mit den Verriegelungselementen (13) versehenen Längswänden (9) des Zentralgehäuses (1) und in der dem Zentralgehäuse (1) zugeordneten Längsseite (18) eines jeden der beiden Satellitengehäuse (2,3) Durchtrittsöffnungen (17) vorhanden sind und wobei an die dem Zentralgehäuse (1) zugeordnete Längsseite (18) eines jeden der beiden Satellitengehäuse (2,3) Verriegelungselemente (13) angeformt sind.

5. Steckverbindungssystem nach einem der Ansprüche 1 bis 4, dadurch gekennzeichnet, daß zumindest eines der beiden Satelittengehäuse (2,3) eine einzige Reihe von mehreren hintereinanderliegend angeordneten Aufnahmekammern (7) aufweist und seine dem Zentralgehäuse (1) abgewandte Längsseite (18) weder mit Durchtrittsöffnungen (17) noch mit Verriegelungselementen (13) versehen ist.

6. Steckverbindungssystem nach einem der Ansprüche 1 bis 4, dadurch gekennzeichnet, daß zumindest eines der beiden Satellitengehäuse (2,3) eine einzige Reihe von mehreren hintereinanderliegend angeordneten Aufnahmekammern (7) aufweist und an seiner dem Zentralgehäuse (1) abgewandten Längsseite (18) Durchtrittsöffnungen (7) aufweist, so daß zumindest ein weiteres Satellitengehäuse anreihbar ist.

7. Steckverbindungssystem nach einem der Ansprüche 1 bis 4, dadurch gekennzeichnet, daß zumindest eines der beiden Satellitengehäuse (2,3) zwei Reihen von mehreren hintereinanderliegend angeordneten Aufnahmekammern (7) aufweist und sowohl an seiner dem Zentralgehäuse (1) zugewandten als auch abgewandten Längsseite (18) mit Durchtrittsöffnungen (7) als auch mit Verriegelungselementen (13) versehen ist, so daß zumindest ein weiteres Satellitengehäuse anreihbar ist.

8. Steckverbindungssystem nach einem der Ansprüche 1 bis 7, dadurch gekennzeichnet, daß zumindest das Zentralgehäuse (1) Aufnahmekammern (5,7) mit unterschiedlichen Größenabmessungen aufweist.

9. Steckverbindungssystem nach einem der Ansprüche 1 bis 7, dadurch gekennzeichnet, daß zumindest eines der Satellitengehäuse (2,3) Aufnahmekammern mit unterschiedlichen Größenabmessungen aufweist.

10. Steckverbindungssystem nach einem der Ansprüche 1 bis 9, dadurch gekennzeichnet, daß an die beiden senkrecht zu den Längsseiten (18) verlaufenden Schmalseiten (19) der dem Zentralgehäuse (1) direkt zugeordneten Satellitengehäuse (2,3) elastisch auslenkbare Clipsarme (20) angeformt sind, die beim Anbringen der Satellitengehäuse (2,3) an das Zentralgehäuse (1) in entsprechend in den Schmalwänden (8) des Zentralgehäuses (1) vorhandenen Clipsöffnungen (21) zu liegen kommen.

11. Steckverbindungssystem nach Anspruch 10, dadurch gekennzeichnet, daß einerseits an die Schmalseiten (19) der Satellitengehäuse (2,3) elastisch auslenkbare Clipsarme (20) und andererseits mit Clipsöffnungen versehene Aufnahmearme angeformt sind, die zur clipsenden Aufnahme von weiteren Satellitengehäusen vorgesehen sind.

12. Steckverbindungssystem nach einem der Ansprüche 10 und 11, dadurch gekennzeichnet, daß an die miteinander kooperierenden Schmalwände (8) des Zentralgehäuses (1) und Schmalseiten (19) der Satellitengehäuse (2,3) Führungen in Form einer Nut- und Federverbindung (11,12) angeformt sind.

13. Steckverbindungssystem nach einem der Ansprüche 10 bis 12, dadurch gekennzeichnet, daß an die miteinander kooperierenden Schmalseiten (8) der Satellitengehäuse (2,3) und den Schmalseiten weiterer Satellitengehäuse Führungen in Form einer Nut- und Federverbindung angeformt sind.

14. Steckverbindungssystem nach einem der Ansprüche 12 oder 13, dadurch gekennzeichnet, daß die Nut- und Federverbindungen (11,12) jeweils in Art einer Schwalbenschwanzführung ausgebildet sind.

15. Steckverbindungssystem nach einem der Ansprüche 1 bis 14, dadurch gekennzeichnet, daß den an die Satellitengehäuse (2,3) und an das Zentralgehäuse (1) angeformten jeweils dem Steckkontaktelement (22) einer Aufnahmekammer (7) zugeordneten Verriegelungselementen (13) jeweils ein angeformtes in die selbe Aufnahmekammer (7) eindringendes Blockierelement (14) zugeordnet ist, welches unter Pressung an der an das Steckkontaktelement (22) angeschlossenen elektrischen Leitung (24) zur Anlage kommt.

## Claims

1. Electric plug-type connector system, designed as a modular system, comprising at least three independent housing components (1, 2, 3) which are clipped successively to each other, each of which is provided with at least one receptacle recess (7) to retain plug contact elements (22), whereby at least one of the independent housing components features latching elements (13) which grip through appropriate through openings (17) in the other housing component into the receptacle recesses (7) of the same for the purpose of latching the plug contact elements positioned in the other receptacle recesses of the other independent housing component when these are lined up successively, whereby one of the independent housing components is constructed as a central housing (1) and at least two other housing components, which are attached directly to the central housing, are constructed as satellite housings (2, 3) and the latching elements (13) formed onto the central housing (1) grip on the one hand into the receptacle recesses (7) of the first satellite housing (2) and on the other hand into the receptacle recesses (7) of the second satellite housing (3),
**characterized by the fact that** the receptacle recesses (7) of the central housing (1) and the receptacle recesses (7) of the satellite housings (2, 3) are arranged alternately offset to each other in such a way that the partition (13) between two receptacle recesses (7) is positioned at a level with the centre line of the receptacle recesses (7) of another adjacent housing component and the latching elements (13) of the central housing (1) and of at least one of the two satellite housings (2, 3) are each constructed as an extension of a partition (15) between two receptacle recesses (7) or an end wall limiting receptacle recesses (7).

2. Plug-type connector system in accordance with Claim 1, characterized by the fact that both the central housing (1) and the satellite housings (2, 3) are designed essentially box-shaped, whereby the latching elements (13) which grip into the receptacle recesses (7) of the satellite housings (2, 3) are formed onto the two longitudinal walls (9) of the central housing (1) appertaining to the satellite housings (2, 3) at an appropriate spacing distance corresponding to the grid spacing distance of the receptacle recesses (7) of the satellite housings (2, 3), each as an extension of the partition (15) and end wall (16).

3. Plug-type connector system in accordance with claim 1 or claim 2 characterized by the fact that the central housing (1) features a single row of several successively arranged receptacle recesses (7), whereby there are only through openings (17) in one of the two longitudinal walls (9) provided with latching elements (13) and whereby only one of the two satellite housings (2) is provided with latching elements (13) on its longitudinal side (18) corresponding to the central housing (1).

4. Plug-type connector system in accordance with claim 1 or claim 2 characterized by the fact that the central housing (1) features two rows of several receptacle recesses (7) arranged successively, whereby there are through openings (17) in the two longitudinal walls (9) furnished with latching elements (13) as well as in the longitudinal side (18) of each of the two satellite housings (2, 3) which correspond to the central housing (1) and whereby latching elements (13) are formed onto the longitudinal side (18) of each of the two satellite housings (2, 3) which correspond to the central housing (1).

5. Plug-type connector system in accordance with one of claims 1 to 4, characterized by the fact that at least one of the two satellite housings (2, 3) features a single row of several successively arranged receptacle recesses (7) and its longitudinal side (18) facing away from the central housing (1) is provided neither with through openings (17) nor with latching elements (13).

6. Plug-type connector system in accordance with one of claims 1 to 4, characterized by the fact that at least one of the two satellite housings (2, 3) features a single row of several successively arranged receptacle recesses (7) and also features through openings in its longitudinal side (18) facing away from the central housing (1) in such a way that at least one further satellite housing can be added.

7. Plug-type connector system in accordance with one of claims 1 to 4, characterized by the fact that at least one of the two satellite housings (2, 3) features two rows of several successively arranged receptacle recesses (7) and is provided both on its longitudinal side facing the central housing (1) and its longitudinal side facing away from the central housing (1) with through openings (17) and is also equipped with latching elements (13) in such a way that at least one further satellite housing can be added.

8. Plug-type connector system in accordance with one of claims 1 to 7, characterized by the fact that at least the central housing (1) features receptacle recesses (5, 7) in various sizes.

9. Plug-type connector system in accordance with one of claims 1 to 7, characterized by the fact that at least one of the satellite housings (2, 3) features receptacle recesses (5, 7) in various sizes.

10. Plug-type connector system in accordance with one of claims 1 to 9, characterized by the fact that elastic outswinging clip arms (20) are formed onto the two narrow sides (19) of the satellite housings (2, 3) which run vertically to the longitudinal sides (18) of the same and appertain directly to the central housing (1); the said clip arms are positioned in corresponding clip openings (21) in the narrow walls (8) of the central housing (1) when the satellite housings (2, 3) are attached to the central housing (1).

11. Plug-type connector system in accordance with claim 10, characterized by the fact that, on the one side, elastic outswinging clip arms (20) and, on the other side, clip retainer arms with clip openings are formed onto the narrow sides (19) of the satellite housings (2, 3) to enable further satellite housings to be attached by way of clips.

12. Plug-type connector system in accordance with one of claims 10 or 11, characterized by the fact that guiding devices in the form of a groove and tongue connection (11, 12) are formed onto the cooperating narrow walls (8) of the central housing (1) and the narrow sides (19) of the satellite housings (2, 3).

13. Plug-type connector system in accordance with one of claims 10 to 12, characterized by the fact that guiding devices designed as a groove and tongue connection are formed onto the cooperating narrow sides (8) of the satellite housings (2, 3) and the narrow sides of further satellite housings.

14. Plug-type connector system in accordance with one of claims 12 or 13, characterized by the fact that the groove and tongue connections (11, 12) are designed as a type of dovetailed slideway.

15. Plug-type connector system in accordance with one of claims 1 to 14, characterized by the fact that an integral blocking element (14) which penetrates into a receptacle recess (7) and, when pressed, rests on the electric wire (24) connected to the plug contact element (22) and corresponds with the latching elements (13) formed onto the satellite housings (2, 3) and the central housing (1), each conforming with the plug contact element (22) of the same receptacle recess (7).

## Revendications

1. système électrique de connexion à fiches modulaire composé d'au moins trois boîtiers (1, 2, 3) autonomes pouvant être raccordés en série l'un derrière l'autre par clipsage et qui, pourvus chacun d'au moins une chambre de réception (7), sont destinés à accueillir des éléments de contact enfichables (22), l'un de ces boîtiers autonomes, au moins, présentant des éléments de verrouillage (13) qui, passant par des trous de passage (17) adéquats de l'autre boîtier, s'engagent dans les chambres de réception (7) de celui-ci aux fins de verrouillage des éléments de contact enfichables qui se trouvent dans les autres chambres de réception de l'autre boîtier autonome, l'un des boîtiers autonome étant conçu sous forme de boîtier central (1) et, au moins, deux autres boîtiers, subordonnés directement au boîtier central (1), étant conçus sous forme de boîtiers satellites (2, 3) et les éléments de verrouillage (13), formés à partir du boîtier central (1), mordant, d'une part, dans les chambre de réception (7) du premier boîtier satellite (2) et, d'autre part, dans les chambre de réception (7) du deuxième boîtier satellite (3),
caractérisé en ce que
les chambre de réception (7) du boîtier central (1) et les chambre de réception (7) des boîtiers satellites (2, 3) sont disposées décalées alternativement par rapport les unes aux autres de sorte que la paroi de séparation (15), prévue entre deux chambres de réception (7) se trouve à la hauteur de la ligne médiane de la chambre de réception (7) d'un autre boîtier voisin et que les éléments de verrouillage (13) du boîtier central (1) ainsi que d'au moins l'un des deux boîtiers satellites (2, 3) sont conçus sous forme de prolongement d'une paroi de séparation (15) située entre deux chambres de réception (7) ou d'une paroi de clôture (16) limitant des chambres de réception (7).

2. Système de connexion à fiches selon la revendication 1,
caractérisé en ce que
le boîtier central (1) tout comme les boîtiers satellites (2, 3) sont conçus essentiellement sous forme de caissons, les éléments de verrouillage (13) mordant dans les chambre de réception (7) étant formés à partir des deux parois longitudinales (9) du boîtier central (1) affectées aux boîtiers satellites (2, 3), ceci à intervalles correspondant à ceux des chambre de réception(7) des boîtiers satellites (2, 3) et en prolongement de la paroi de séparation (15) et de la paroi de clôture (16).

3. Système de connexion à fiches selon la revendication 1 ou 2,
caractérisé en ce que
le boîtier central (1) présente une seule rangée de plusieurs chambre de réception (7) disposées les unes derrière les autres, des trous de passage (17) n'étant pratiqués que dans l'une des parois longitudinales (9) pourvues des éléments de verrouillage (13) et que seul l'un des boîtiers satellites (2) est pourvu d'éléments de verrouillage (13) sur son côté longitudinal (18) subordonné au boîtier central (1).

4. Système de connexion à fiches selon la revendication 1 ou 2,
caractérisé en ce que
le boîtier central (1) présente deux rangées de plusieurs chambre de réception (7) disposées les unes derrière les autres, des trous de passage (17) étant pratiqués dans les deux parois longitudinales (9) du boîtier central (1) pourvues des éléments de verrouillage (13) et que des éléments de verrouillage (13) sont formés à partir du côté longitudinal (18), subordonné au boîtier central (1), de chacun des deux boîtiers satellites (2, 3).

5. Système de connexion à fiches selon l'une des revendications 1 à 4,
caractérisé en ce que
l'un des deux boîtiers satellites (2, 3) au moins présente une seule rangée de plusieurs chambres de réception(7) disposées les unes derrière les autres et que son côté longitudinal (18) détourné du boîtier central (1) n'est équipé ni de trous de passage (17) ni d'éléments de verrouillage (13).

6. Système de connexion à fiches selon l'une des revendications 1 à 4,
caractérisé en ce que
l'un des deux boîtiers satellites (2, 3) au moins présente une seule rangée de plusieurs chambres de réception(7) disposées les unes derrière les autres et que son côté longitudinal (18) détourné du boîtier central(1) est pourvu de trous de passage (17) de sorte qu'un autre boîtier satellite au moins puisse être ajouté.

7. Système de connexion à fiches selon l'une des revendications 1 à 4,
caractérisé en ce que
l'un des deux boîtiers satellites (2, 3) au moins présente deux rangées de plusieurs chambre de réception (7) disposées les unes derrière les autres et que son côté longitudinal (18) détourné du boîtier central (1) est équipé de trous de passage (17) et d'éléments de verrouillage (13) de sorte qu'au moins un autre boîtier satellite puisse être ajouté.

8. Système de connexion à fiches selon l'une des revendications 1 à 7,
caractérisé en ce que
le boîtier central (1) au moins présente des chambres de réception (5,7) de différentes dimensions.

9. Système de connexion à fiches selon l'une des revendications 1 à 7,
caractérisé en ce que
l'un des boîtiers satellites (2, 3) au moins présente des chambres de réception de différentes dimensions.

10. Système de connexion à fiches selon l'une des revendications 1 à 9,
caractérisé en ce que
des bras de clipsage (20) élastiquement déviables sont formés à partir des deux côtés étroits (19) perpendiculaires par rapport aux côté longitudinal (18) des boîtiers satellites (2, 3) subordonnés directement au boîtier central (1), lesquels bras de clipsage (20) s'engagent dans des ouvertures de clipsage (21) correspondantes, pratiquées dans les parois étroites (8) du boîtier central (1).

11. Système de connexion à fiches selon la revendication 10,
caractérisé en ce que,
d'une part, des bras de clipsage (20) élastiquement déviables et, d'autre part, des bras de réception pourvus d'ouvertures de clipsage pour le raccordement d'autres boîtiers satellites sont formés à partir des côtés étroits (19) des boîtiers satellites (2, 3).

12. Système de connexion à fiches selon l'une des revendications 10 et 11,
caractérisé en ce que
des assemblages de guidage à encoches et languettes élastiques (11, 12) sont formés à partir des parois étroites (8) du boîtier central (1) et des côtés étroits coopérants (19) des boîtiers satellites (2, 3).

13. Système de connexion à fiches selon l'une des revendications 10 à 12,
caractérisé en ce que
des assemblages de guidage à encoches et languettes élastiques sont formés à partir des parois étroites (19) des boîtiers satellites (2, 3) et des parois étroites coopérantes d'autres boîtiers satellites.

14. Système de connexion à fiches selon la revendication 12 ou 13,
caractérisé en ce que
les assemblages de guidage à encoches et languettes élastiques (11, 12) sont conçus chacun en forme de queue d'aronde.

15. Système de connexion à fiches selon l'une des revendications 1 à 14,
caractérisé en ce que
un éléments de blocage (14) est subordonné à chacun des éléments de verrouillage (13) formés à partir des boîtiers satellites (2, 3) et du boîtier central (1) et affectés, chacun, à un élément de contact enfichable (22) d'une chambre de réception (7), et que chacun de ces éléments de blocage (14) s'engage dans une chambre de réception (7) correspondante et, sous l'effet d'une pression, vient prendre appui, contre une conduite électrique (24) raccordée à un élément de contact enfichable (22).
